# FASCICULE DE BREVET EUROPEEN

(11) **EP 1 766 134 B1**
(45) Date de publication et mention de la délivrance du brevet: **14.12.2016**
(21) Numéro de dépôt: 05776313.8
(22) Date de dépôt: 06.06.2005
(51) Int. Cl.: D21H 21/44

(54) **DOCUMENT DE SECURITE ET/OU DE VALEUR**
SICHERHEITS- UND/ODER WERTDOKUMENT
SECURITY AND/OR VALUABLE DOCUMENT

(30) Priorité: 08.06.2004 FR 0451137
(43) Date de publication de la demande: 28.03.2007
(73) Titulaire: Arjowiggins Security, 92100 Boulogne Billancourt (FR)
(72) Inventeur: MALLOL, Stéphane, F-77160 PROVINS (FR); THIERRY, Ivan, F-77320 JOUY SUR MORIN (FR)
(74) Mandataire: Nony
(86) Numéro de dépôt international: PCT/FR2005/050420
(87) Numéro de publication internationale: WO 2005/124022

(56) Documents cités:
- WO-A1-91/07285
- DE-A1- 3 915 638
- GB-A- 2 250 473
- US-A- 5 068 008
- US-A- 5 876 068

## Description

La présente invention a notamment pour objet un document de sécurité et/ou de valeur.

On connaît par le brevet européen EP 536 855 un fil de sécurité réalisé en matière plastique translucide et portant des inscriptions obtenues par dépôt métallique. Ce fil de sécurité est destiné à être complètement noyé dans une couche de papier. Les inscriptions ne sont alors pas détectables en lumière réfléchie mais uniquement en lumière transmise. Néanmoins, lorsque l'épaisseur de papier entre le fil de sécurité et la face extérieure de la couche de papier est trop faible, les inscriptions peuvent apparaître en lumière réfléchie. De plus, les inscriptions étant réalisées par métallisation, le choix des formes et des couleurs est relativement limité.

On connaît encore par le brevet US 6 089 614 un papier avec sur une face un motif imprimé recouvert par un patch iridescent. Ce dernier est collé sur le document et permet de rendre le motif indétectable en lumière réfléchie. En lumière transmise, le patch laisse apparaître le motif, lequel forme avec un autre motif sur une face opposée du document un motif composé.

On connaît par le document GB 2 250 473 un document de sécurité comportant un vecteur d'information et un élément de masquage en bande ayant une région semi-réfléchissante recouvrant au moins partiellement le vecteur d'information, l'élément de masquage ayant une largeur inférieure à celle du document.

La présente invention vise notamment à faciliter la fabrication de documents de sécurité et/ou de valeur tout en offrant un choix plus large de types de motifs.

L'invention a ainsi pour objet un document de sécurité et/ou de valeur selon la revendication 1.

On désigne par « région semi-réfléchissante » une région qui rend indétectable en lumière réfléchie le vecteur d'information qui est disposé dessous, tout en étant suffisamment transparente pour rendre le vecteur d'information visible en lumière transmise.

Grâce à l'invention, l'élément de masquage en bande peut être incorporé ou transféré relativement facilement sur le document.

L'élément de masquage permet de protéger des informations contre la reproduction, notamment par photocopie, ce qui améliore la protection du document contre la falsification.

L'invention fournit ainsi une sécurité de second niveau, détectable seulement en lumière transmise, en plus de sécurités de premier niveau visibles en lumière réfléchie telles qu'un élément holographique par exemple.

De plus, le vecteur d'information peut présenter des formes et/ou des couleurs diverses.

Le vecteur d'information peut notamment être réalisé sans métallisation ou démétallisation.

Dans un exemple de mise en oeuvre de l'invention, l'élément de masquage comporte au moins une région opaque à la lumière, entourant une fenêtre semi-réfléchissante.

Dans un exemple de mise en oeuvre de l'invention, l'élément de masquage comporte un revêtement semi-réfléchissant, ce revêtement semi-réfléchissant pouvant comporter notamment un ou plusieurs métaux. Ce revêtement semi-réfléchissant peut comporter des points ou trames d'un métal ou des points ou trames démétallisés. En variante encore, le revêtement semi-réfléchissant comporte une couche de métal d'épaisseur suffisamment faible pour permettre la transmission de la lumière à travers cette couche de métal, laquelle couche de métal peut présenter une épaisseur comprise environ entre 50 nm et 150 nm, notamment voisine de 100 nm.

Le revêtement semi-réfléchisant peut comporter des pigments iridescents, choisis notamment parmi : des extraits de nacres, des sels de plomb et des micas.

Le revêtement semi-réfléchissant peut éventuellement être composite, et comporter plusieurs matériaux, notamment métaux.

Dans un exemple de mise en oeuvre de l'invention, le revêtement semi-réfléchissant comporte des points ou trames métallisés ou démétallisés réalisés sur le vecteur d'information.

L'élément de masquage peut comporter un support sur lequel est déposé le revêtement semi-réfléchissant, le vecteur d'information étant notamment porté par ce support.

Ce support peut être flexible et/ou transparent, étant par exemple réalisé en matière plastique, notamment en polyester.

Le document peut comporter deux supports entre lesquels est disposé le vecteur d'information.

Dans un exemple de mise en oeuvre de l'invention, l'un seulement des supports porte un revêtement semi-réfléchissant. En variante, les deux supports portent chacun un revêtement semi-réfléchissant.

Le revêtement semi-réfléchissant peut être disposé entre le support et le vecteur d'information ou, en variante, être disposé sur une face du support opposée au côté du vecteur d'information.

Le support peut être au moins partiellement, notamment entièrement, noyé dans une couche du document. En variante, le support vient à affleurement d'une face du document.

Dans un exemple de mise en oeuvre de l'invention, le document comporte une structure multicouche transférée à la surface du document, la structure multicouche comportant un revêtement semi-réfléchissant et le vecteur d'information. La structure multicouche peut comporter une couche de vernis.

Dans un autre exemple de mise en oeuvre de l'invention, l'élément de masquage comporte un film semi-réfléchissant, par exemple un film iridescent. Le vecteur d'information peut être porté par le film semi-réfléchissant ou, en variante, être réalisé sur le document.

Dans un exemple de mise en oeuvre de l'invention, le vecteur d'information comporte une impression d'une encre, l'impression pouvant être une impression négative ou positive.

Le vecteur d'information peut être coloré ou, en variante, être en noir et blanc.

Le vecteur d'information peut porter au moins l'un des motifs suivants : un mot, un dessin, un symbole.

Dans un exemple de mise en oeuvre de l'invention, le vecteur d'information porte une pluralité de motifs identiques, espacés de manière régulière ou aléatoire.

L'élément de masquage peut comporter une pluralité de fenêtres semi-réfléchissantes, les fenêtres et les motifs pouvant coïncider de manière régulière, c'est-à-dire que les fenêtres laissent apparaître les mêmes portions de motifs.

En variante, les fenêtres et les motifs coïncident de manière irrégulière, c'est-à-dire laissant apparaître des portions différentes des motifs.

Dans un exemple de mise en oeuvre de l'invention, le document, notamment l'élément de masquage ou le vecteur d'information, comportent en outre au moins l'un des éléments suivants :
- une puce électronique,
- un élément holographique et/ou diffractif,
- un filigrane,
- un revêtement magnétique ou cristallin,
- des cristaux liquides,
- une impression d'un vernis,
- des biomarqueurs,
- une encre ou une substance luminescente et/ou fluorescente,
- des pigments thermochromiques et/ou piézochromiques.

L'élément de masquage peut présenter une épaisseur comprise entre 6 et 60 µm par exemple.

L'élément de masquage peut présenter une largeur par exemple supérieure à 0,7 mm, et de préférence inférieure à 60 mm, mieux entre 1 mm et 25 mm.

L'élément de masquage peut présenter une largeur non constante et avoir par exemple au moins un bord longitudinal non entièrement rectiligne.

Le document peut comporter au moins une couche fibreuse ou, en variante, une couche en matière plastique.

L'élément de masquage peut s'étendre d'un premier bord du document à un deuxième bord, opposé au premier.

Dans un exemple de mise en oeuvre de l'invention, le document est dépourvu de motifs aptes à définir avec le vecteur d'information masqué par l'élément de masquage un motif composé, lorsque le document est observé en lumière transmise.

Le document peut constituer l'un des éléments suivants : un billet de banque, un papier de sécurité, un coupon, un document de valeur, une étiquette de protection de marque ou de produit, une étiquette de traçabilité.

L'invention a encore pour objet une structure en bande selon la revendication 28.

L'invention a encore pour objet une structure en bande selon la revendication 29.

L'élément de masquage peut comporter un revêtement semi-réfléchissant et éventuellement un support portant le revêtement semi-réfléchissant.

Dans un exemple de mise en oeuvre de l'invention, le revêtement semi-réfléchissant et le vecteur d'information restent solidaires du support une fois que l'élément de masquage est incorporé dans l'article.

En variante, le support est agencé pour être séparé du revêtement semi-réfléchissant après transfert de la structure sur un document.

La structure peut comporter entre le support et le revêtement semi-réfléchissant au moins une couche de libération. La structure peut en outre comporter une couche de vernis notamment entre la couche de libération et le revêtement semi-réfléchissant.

L'invention a encore pour objet, selon un autre de ses aspects, un document de sécurité et/ou de valeur comportant :
- au moins un vecteur d'information portant une information complète,
- au moins un élément de masquage ayant au moins une région semi-réfléchissante recouvrant entièrement le vecteur d'information.

On entend par « information complète » une information qui peut être révélée de manière complète et indépendante d'autres vecteurs d'information, contrairement par exemple à des images partielles réalisées sur des faces opposées d'un document et qui forment une image composée en lumière transmise.

Dans un exemple de mise en oeuvre de l'invention, l'élément de masquage s'étend sur une portion seulement d'une face du document et peut se présenter sous la forme d'un patch par exemple.

L'élément de masquage peut notamment n'être en contact avec aucun bord du document.

L'invention a encore pour objet, selon un autre de ses aspects, une structure, notamment en bande, destinée à être transférée partiellement sur un document de sécurité et/ou de valeur, la structure comportant :
- au moins un support,
- au moins un revêtement semi-réfléchissant porté par le support, lequel est agencé pour être séparé du revêtement semi-réfléchissant après application de la structure sur le document.

De préférence, la partie de la structure destinée à être transférée sur le document ne s'étend pas sur une face complète du support.

Dans un exemple de mise en oeuvre de l'invention, le support présente une forme en bande et porte une pluralité de régions semi-réfléchissantes espacées suivant l'axe longitudinal du support, chaque région semi-réfléchissante se présentant par exemple sous la forme d'un patch.

La structure précitée peut porter un ou plusieurs vecteurs d'informations, réalisés notamment sur le revêtement semi-réfléchissant.

En variante, la structure est dépourvue de vecteur d'information.

L'invention a encore pour objet, selon un autre de ses aspects, un procédé de fabrication d'un document de sécurité et/ou de valeur, comportant les étapes suivantes :
- fournir une structure telle que précitée,
- transférer le revêtement semi-réfléchissant sur une surface du document.

Le transfert du revêtement semi-réfléchissant peut être réalisé par exemple en appliquant de manière localisée pression et/ou chaleur sur la structure.

L'invention a encore pour objet, selon un autre de ses aspects, un document de sécurité et/ou de valeur comportant :
- au moins un vecteur d'information reproduisant une pluralité de motifs identiques espacés entre eux suivant une direction longitudinale,
- au moins un élément de masquage ayant au moins une région semi-réfléchissante recouvrant au moins partiellement le vecteur d'information.

L'invention a encore pour objet, selon un autre de ses aspects, une structure en bande destinée à être transférée partiellement sur un document, comportant :
- au moins un vecteur d'information,
- au moins un élément de masquage ayant au moins une région semi-réfléchissante recouvrant au moins partiellement le vecteur d'information, l'élément de masquage comportant un support portant le revêtement semi-réfléchissant, le support étant agencé pour être séparé du revêtement semi-réfléchissant après application de la structure sur un document.

L'invention pourra être mieux comprise à la lecture de la description détaillée qui va suivre, d'exemples de mise en oeuvre non limitatifs de celle-ci, et à l'examen du dessin annexé, sur lequel :
- la figure 1 représente, schématiquement et partiellement, un exemple de document conforme à l'invention,
- la figure 2 est une vue schématique et partielle, en coupe transversale, d'une structure en bande conforme à un exemple de mise en oeuvre de l'invention destinée à être incorporée dans le document de la figure 1,
- la figure 3 représente, schématiquement et partiellement, en coupe transversale, une structure en bande selon un autre exemple de mise en oeuvre de l'invention,
- la figure 4 illustre schématiquement une étape du procédé de fabrication du document de la figure 1 selon un exemple de mise en oeuvre de l'invention,
- les figures 5 à 7 représentent, schématiquement et partiellement, en coupe transversale, des documents respectivement conformes à trois exemples de mise en oeuvre de l'invention,
- les figures 8 à 12 représentent, schématiquement et partiellement, différents exemples de mise en oeuvre de l'élément de masquage,
- la figure 13 représente, schématiquement et partiellement, en coupe transversale, une structure en bande conforme à un autre exemple de mise en oeuvre de l'invention,
- la figure 14 représente, schématiquement et partiellement, en coupe transversale, un document comprenant la structure en bande de la figure 13,
- la figure 15 illustre schématiquement une étape du procédé de fabrication du document de la figure 14 conformément à un exemple de mise en oeuvre de l'invention,
- la figure 16 représente, schématiquement et partiellement, en coupe transversale, une structure en bande conforme à un autre exemple de mise en oeuvre de l'invention,
- la figure 17 représente, schématiquement et partiellement, en coupe transversale, un document conforme à un autre exemple de mise en oeuvre de l'invention,
- la figure 18 représente, schématiquement et partiellement, un document selon un autre exemple de mise en oeuvre de l'invention, et
- la figure 19 représente, schématiquement et partiellement, une structure destinée à être transférée partiellement sur le document de la figure 18.

Sur le dessin, dans un souci de clarté, les proportions relatives des différents éléments représentés n'ont pas toujours été respectées, les vues étant schématiques.

On a représenté sur la figure 1 un document 1 conforme à l'invention, constituant par exemple un billet de banque. Ce document 1 comporte une ou plusieurs couches fibreuses 2 dans laquelle ou entre lesquelles est incorporée une structure de sécurité en bande 3 conforme à l'invention. Le document 1 peut, en variante, comporter une ou plusieurs couches de matière plastique.

Dans l'exemple considéré, la structure 3 est complètement noyée dans une couche fibreuse 2, comme on peut le voir sur la figure 5.

En variante, comme illustré sur la figure 6, la structure 3 vient à affleurement d'une face 4 du document 1.

En variante encore, comme illustré sur la figure 7, la structure 3 est noyée partiellement dans la couche fibreuse 2, de manière à présenter alternativement des portions noyées et découvertes. A cet effet, la couche fibreuse 2 peut comporter des renfoncements 19 laissant des portions de la structure 3 découvertes. La couche fibreuse 2 peut comporter, le cas échéant, des bossages 14, représentés en pointillés sur la figure 7, situés entre les renfoncements 19.

La structure de sécurité 3 constitue un fil présentant une largeur inférieure à celle du document 1. La structure 3 présente par exemple une largeur comprise entre 0,7 mm et 60 mm.

Comme illustré sur la figure 2, la structure 3 peut comporter de sa face supérieure à sa face inférieure :
- un premier support 6, par exemple en polyester,
- un premier revêtement semi-réfléchissant 7,
- un vecteur d'information 8,
- un deuxième revêtement semi-réfléchissant 9,
- un deuxième support 10, par exemple en polyester.

Les revêtements semi-réfléchissants 7 et 9 peuvent être réalisés de différentes façons, étant de préférence obtenus par métallisation, soit par dépôt chimique, soit par dépôt sous vide d'un métal. Ce dernier peut être l'aluminium, le cobalt ou le nickel, par exemple.

Le dépôt du métal peut être effectué par points à l'aide d'un masque directement sur le support 6 ou 10, la densité des points ou trames étant choisie de manière à rendre le support correspondant semi-réfléchissant.

Le revêtement semi-réfléchissant 7 ou 9 peut en variante être obtenu en démétallisant partiellement le support 6 ou 10 préalablement métallisé selon des points ou trames ayant une densité convenable. La démétallisation peut s'effectuer par exemple par attaque chimique ou par nettoyage de particules métalliques non adhérentes.

En variante encore, le revêtement 7 ou 9 peut être obtenu en déposant sur le support 6 ou 10 une couche de métal ayant une épaisseur suffisamment faible pour permettre la transmission de lumière à travers cette couche de métal. Cette dernière présente par exemple une épaisseur voisine de 100 nm.

Dans une variante illustrée à la figure 3, le dépôt métallisé ou démétallisé 9 s'effectue directement sur le vecteur d'information 8.

Dans l'exemple considéré, l'autre revêtement semi-réfléchissant 7 est déposé, non pas entre le support 6 et le vecteur d'information 8, mais sur une face du support 6 opposée au côté du vecteur d'information 8, ce revêtement semi-réfléchissant 7 constituant alors une couche extérieure de la structure.

L'un des revêtements semi-réfléchissants peut être une couche intérieure et l'autre une couche extérieure de la structure.

Dans un autre exemple de mise en oeuvre de l'invention, le revêtement semi-réfléchissant 7 ou 9 comporte des pigments iridescents, choisis notamment parmi : les extraits de nacre, les sels de plomb et les micas.

La structure 3 peut être intégrée au document 1 par exemple lors de la fabrication de celui-ci.

On a représenté partiellement et schématiquement sur la figure 4 une machine papetière à forme ronde.

Cette machine comporte une cuve 15 contenant une suspension 16 de fibres, par exemple des fibres de cellulose et/ou des linters de coton et/ou des fibres synthétiques et/ou artificielles, dans laquelle est partiellement immergé un cylindre de toile rotatif 17 définissant une surface 18 au contact de laquelle se forme en continu la couche fibreuse 2.

On peut incorporer à la couche fibreuse 2, lors de sa formation, la structure 3.

Lorsque la couche fibreuse 2 comporte des bossages 14 comme décrit ci-dessus, le cylindre 17 comporte des reliefs 13, représentés en pointillés sur la figure 4, ces reliefs 13 étant constitués par exemple par des bossages sur le cylindre 17 ou par un ou plusieurs masques.

Dans l'exemple considéré, le vecteur d'information 8 comporte une impression d'une encre.

Cette impression peut être une impression positive ou négative.

Lorsque l'impression est positive, le motif reproduit par le vecteur d'information 8 peut être coloré.

Lorsque l'impression est négative, le vecteur d'information 8 peut comporter un fond coloré.

En variante, le vecteur d'information 8 peut être en noir et blanc.

Dans l'exemple des figures 8 à 12, le vecteur d'information 8 reproduit des motifs 20 constitués par un texte.

Le motif 20 pourrait encore être un dessin ou un symbole, par exemple.

Le vecteur d'information 8 reproduit, dans l'exemple considéré, des motifs 20 identiques régulièrement espacés le long de l'élément de sécurité 3.

En variante, l'espacement peut être aléatoire.

La structure 3 peut comporter au moins une région opaque 22 entourant des fenêtres 21 dans lesquelles s'étend le revêtement semi-réfléchissant 7 ou 9, comme illustré sur les figures 8, 9, 11 et 12.

La région opaque 22 peut être constituée par une couche opaque non représentée, par exemple d'une encre noire, déposée entre le support 6, 10 et le revêtement semi-réfléchisant 7, 9, par exemple.

Ces fenêtres 21 qui peuvent être espacées de manière régulière ou aléatoire sont situées au droit des motifs 20, de sorte qu'en plaçant le document 1 entre une source lumineuse et l'observateur, ce dernier peut apercevoir les motifs 20 dans les fenêtres 21, comme illustré sur les figures 9, 11 et 12.

Dans l'exemple illustré à la figure 9, les fenêtres et les motifs coïncident de manière régulière, c'est-à-dire que les fenêtres laissent apparaître les mêmes portions de motifs.

En variante, dans l'exemple de la figure 12, les fenêtres et les motifs coïncident de manière irrégulière, c'est-à-dire laissant apparaître des portions différentes des motifs.

En lumière réfléchie, c'est-à-dire lorsque la source lumineuse et l'observateur sont situés du même côté du document 1, les motifs 20 sont indétectables, comme illustré sur la figure 8.

En variante, le revêtement semi-réfléchissant 7 ou 9 rend le support correspondant 6 ou 10 semi-réfléchissant sur toute sa surface. Ainsi, comme illustré sur la figure 10, en lumière transmise, l'élément de sécurité 3 est dépourvu de zones opaques.

L'élément de sécurité 3 peut présenter une largeur constante et comporter des bords longitudinaux 23 rectilignes et sensiblement parallèles, comme illustré sur les figures 8 à 10 et 12. En variante, comme illustré sur la figure 11, l'élément de sécurité peut présenter une largeur variable, avec par exemple des bords 23 non complètement rectilignes définissant des portions 3a plus larges alternées avec des portions 3b moins larges.

Dans l'exemple considéré, l'élément de sécurité comporte des fenêtres 21 situées dans les portions 3a plus larges.

On a représenté sur la figure 13 une structure en bande 3', conforme à un autre exemple de mise en oeuvre de l'invention.

Cette structure 3', encore appelé « foil », comporte :
- un support 25, par exemple en polyester,
- une couche de libération 26, par exemple en cire,
- une couche de vernis 27 contenant une résine et éventuellement un colorant,
- un revêtement semi-réfléchissant 28 analogue au revêtement 7 ou 9 précédemment décrit,
- un vecteur d'information 29 analogue à celui 20 précédemment décrit.

La couche de vernis 27, le revêtement semi-réfléchissant 28 et le vecteur d'information 29 forment un ensemble 30 à transférer par exemple sur une couche fibreuse 2, comme illustré sur la figure 14.

L'ensemble 30 peut notamment être transféré à chaud, comme illustré sur la figure 15. La couche 2 et la structure 3' sont alors entraînées en déplacement dans le même sens au moyen d'une machine comportant des premier 35 et deuxième 36 cylindres rotatifs. Après ce passage, le support 25 et la couche de libération 26 sont séparés de l'ensemble 30, qui reste solidaire de la couche 2.

Dans un autre exemple de mise en oeuvre de l'invention illustré en référence à la figure 16, la structure de sécurité 40 à incorporer dans un document comporte deux films semi-réfléchissants 41 et 42, par exemple deux films iridescents, entre lesquels est disposé le vecteur d'information 8.

Celui-ci peut être obtenu par exemple par impression d'une encre sur l'un des films 41 et 42.

En variante encore, comme illustré sur la figure 17, le document 45 comporte préalablement un vecteur d'information 8 réalisé par exemple par impression d'une encre sur le document 45.

Ensuite, le vecteur d'information 8 est recouvert par un élément de masquage 46, par exemple un film semi-réfléchissant ou un support avec un revêtement semi-réfléchissant, déposé sur le document 45.

On a représenté sur la figure 18 un document de sécurité et/ou de valeur 50 conforme à un autre exemple de mise en oeuvre de l'invention.

Le document 50, par exemple un billet de banque, comporte sur une face un vecteur d'information 51 recouvert entièrement par un élément de masquage 52, constitué par un revêtement semi-réfléchissant.

Dans l'exemple considéré, le vecteur d'information 51 porte une information complète, c'est-à-dire une information qui peut être révélée de manière complète indépendamment d'autres vecteurs d'information. L'information peut être par exemple un texte.

L'élément de masquage 52 couvre seulement une surface relativement faible du document 50 et forme un patch.

L'information portée par le vecteur 51 se situe sur une face seulement du document 50.

Le document 50 est réalisé de la manière suivante.

Tout d'abord, on réalise une structure 54 comportant un support 55, par exemple en polyester, portant une pluralité d'éléments 52 d'un revêtement semi-réfléchissant.

Les éléments 52 à transférer ne s'étendent pas sur toute la surface du support 55, comme on peut le voir sur la figure 19.

Chaque élément 52 porte un vecteur d'information 51, réalisé par exemple par impression en négatif.

La structure 54 est transférée partiellement sur le document 50, par exemple par application localisée de pression et/ou de chaleur, de sorte que l'élément semi-réfléchissant 52 se dépose sur le document 50 avec le vecteur d'information 51.

Bien entendu, l'invention n'est pas limitée aux exemples de mise en oeuvre qui viennent d'être décrits.

L'élément de sécurité peut notamment comporter l'un des éléments suivants, porté par exemple par un support sur lequel est réalisé le revêtement semi-réfléchissant :
- une puce électronique,
- un élément holographique et/ou diffractif,
- un filigrane,
- un revêtement magnétique ou cristallin,
- des cristaux liquides,
- une impression d'un vernis,
- des biomarqueurs,
- une encre ou une substance luminescente et/ou fluorescente,
- des pigments thermochromiques et/ou piézochromiques.

## Revendications

1. Document de sécurité et/ou de valeur (1 ; 45) comportant :
- au moins un vecteur d'information (8 ; 20),
- au moins un élément de masquage en bande (3 ; 3' ; 40 ; 46) ayant au moins une région semi-réfléchissante (7 ; 9 ; 28 ; 41 ; 42 ; 46) recouvrant au moins partiellement le vecteur d'information (8 ; 20), l'élément de masquage ayant une largeur inférieure à celle du document,
**caractérisé par le fait que** l'élément de masquage (3) est semi-réfléchissant sur une portion seulement de sa surface.

2. Document selon la revendication 1, **caractérisé par le fait que** l'élément de masquage (3) comporte au moins une région opaque (22) à la lumière, entourant une fenêtre semi-réfléchissante (21).

3. Document selon l'une quelconque des revendications précédentes, **caractérisé par le fait que** l'élément de masquage comporte un revêtement semi-réfléchissant (7 ; 9 ; 28).

4. Document selon la revendication précédente, **caractérisé par le fait que** le revêtement semi-réfléchissant comporte un métal.

5. Document selon la revendication précédente, **caractérisé par le fait que** le revêtement semi-réfléchissant comporte des points ou trames, notamment d'un métal.

6. Document selon la revendication 4, **caractérisé par le fait que** le revêtement semi-réfléchissant comporte des points ou trames démétallisés.

7. Document selon la revendication 4, **caractérisé par le fait que** le revêtement semi-réfléchissant comporte une couche de métal d'épaisseur suffisamment faible pour permettre la transmission de la lumière à travers cette couche de métal.

8. Document selon la revendication précédente, **caractérisé par le fait que** la couche de métal présente une épaisseur comprise entre 50nm et 150 nm, notamment voisine de 100 nm.

9. Document selon l'une quelconque des revendications 3 à 8, **caractérisé par le fait que** le revêtement semi-réfléchissant comporte des pigments iridescents, choisis notamment parmi : les extraits de nacre, les sels de plomb et les micas.

10. Document selon l'une quelconque des revendications 3 à 9, **caractérisé par le fait que** le revêtement semi-réfléchissant comporte des points ou trames métallisés ou démétallisés réalisés sur le vecteur d'information (8).

11. Document selon l'une quelconque des revendications 3 à 10, **caractérisé par le fait que** l'élément de masquage comporte un support (6 ; 10 ; 25), notamment flexible, sur lequel est déposé le revêtement semi-réfléchissant (7 ; 9 ; 28).

12. Document selon la revendication précédente, **caractérisé par le fait que** le vecteur d'information (8) est porté par le support (6 ; 10).

13. Document selon l'une des revendications 11 et 12, **caractérisé par le fait que** le support est transparent, étant par exemple en matière plastique, notamment en polyester.

14. Document selon l'une quelconque des revendications 11 à 13, **caractérisé par le fait qu'**il comporte deux supports (6 ; 10) entre lesquels est disposé le vecteur d'information (8).

15. Document selon l'une quelconque des revendications 11 à 14, **caractérisé par le fait que** le support est au moins partiellement, notamment entièrement, noyé dans une couche du document.

16. Document selon l'une quelconque des revendications 11 à 14, **caractérisé par le fait que** le support vient à affleurement d'une face du document.

17. Document selon l'une quelconque des revendications 1 à 10, **caractérisé par le fait qu'**il comporte une structure multicouche (30) transférée à la surface du document, la structure multicouche comportant un revêtement semi-réfléchissant et le vecteur d'information.

18. Document selon l'une quelconque des revendications 1 et 2, **caractérisé par le fait que** l'élément de masquage comporte un film semi-réfléchissant (41 ; 42 ; 46), le vecteur d'information étant porté par le film semi-réfléchissant ou réalisé sur le document.

19. Document selon la revendication précédente, **caractérisé par le fait que** le film semi-réfléchissant est un film iridescent.

20. Document selon l'une quelconque des revendications précédentes, **caractérisé par le fait que** le vecteur d'information comporte une impression d'une encre, l'impression étant une impression négative ou positive.

21. Document selon l'une quelconque des revendications précédentes, **caractérisé par le fait que** le vecteur d'information porte au moins l'un des motifs suivants : un mot (20), un dessin, un symbole.

22. Document selon la revendication précédente, **caractérisé par le fait que** le vecteur d'information porte une pluralité de motifs identiques, espacés de manière régulière ou aléatoire et que l'élément de masquage comporte une pluralité de fenêtres semi-réfléchissantes et **par le fait que** les fenêtres et les motifs coïncident de manière régulière.

23. Document selon la revendication 21, **caractérisé par le fait que** le vecteur d'information porte une pluralité de motifs identiques, espacés de manière régulière ou aléatoire et que l'élément de masquage comporte une pluralité de fenêtres semi-réfléchissantes et **par le fait que** les fenêtres et les motifs coïncident de manière irrégulière.

24. Document selon l'une quelconque des revendications précédentes, **caractérisé par le fait que** l'élément de masquage présente une épaisseur comprise entre 6 et 60 µm.

25. Document selon l'une quelconque des revendications précédentes, **caractérisé par le fait que** l'élément de masquage présente une largeur supérieure à 0,7 mm, et de préférence inférieure à 60 mm, mieux comprise entre 1 mm et 25 mm.

26. Document selon l'une quelconque des revendications précédentes, comportant au moins une couche fibreuse (2).

27. Document selon l'une quelconque des revendications précédentes, constituant l'un des éléments suivants : un billet de banque, un papier de sécurité, un coupon, un document de valeur, une étiquette de protection de marque ou de produit, une étiquette de traçabilité.

28. Structure en bande (3 ; 3' ; 40) destinée à être incorporée dans ou transférée au moins partiellement sur un document ayant une largeur supérieure à celle de la structure, cette dernière étant **caractérisée par le fait qu'**elle comporte :
- au moins un vecteur d'information (8),
- au moins un élément de masquage (7 ; 9 ; 28 ; 41 ; 42) ayant au moins une région semi-réfléchissante recouvrant au moins partiellement le vecteur d'information, **caractérisée en ce que** l'élément de masquage comporte un revêtement semi-réfléchissant et un support portant le revêtement semi-réfléchissant, le support étant agencé pour être séparé du revêtement semi-réfléchissant après transfert de la structure sur un document.

29. Structure en bande (3 ; 3' ; 40) destinée à être incorporée dans ou transférée au moins partiellement sur un document ayant une largeur supérieure à celle de la structure, cette dernière étant **caractérisée par le fait qu'**elle comporte :
- au moins un vecteur d'information (8),
- au moins un élément de masquage (7 ; 9 ; 28 ; 41 ; 42) ayant au moins une région semi-réfléchissante recouvrant au moins partiellement le vecteur d'information, **caractérisée en ce que** l'élément de masquage comporte un film semi-réfléchissant, le vecteur d'information étant réalisé sur ce film semi-réfléchissant.

## Patentansprüche

1. Sicherheitsdokument oder Wertdokument (1; 45), umfassend:
zumindest einen Informationsträger (8; 20),
zumindest ein bandförmiges Abdeckelement (3; 3'; 40; 46) mit zumindest einem teilreflektierenden Bereich (7; 9; 28; 41; 42; 46), welches den Informationsträger (8; 20) zumindest teilweise bedeckt, wobei das Abdeckelement eine Breite hat, die geringer als diejenige des Dokuments ist,
**dadurch gekennzeichnet**, das das Abdeckelement (3) nur auf einem Teil seiner Oberfläche teilreflektierend ist.

2. Dokument nach Anspruch 1, **dadurch gekennzeichnet, dass** das Abdeckelement (3) zumindest einen für Licht undurchlässigen Bereich (22) umfasst, welcher ein teilreflektierendes Fenster (21) umgibt.

3. Dokument nach einem der vorhergehenden Ansprüche, **dadurch gekennzeichnet, dass** das Abdeckelement zumindest eine teilreflektierende Beschichtung (7; 9; 28) umfasst.

4. Dokument nach dem vorhergehenden Anspruch, **dadurch gekennzeichnet, dass** die teilreflektierende Beschichtung ein Metall umfasst.

5. Dokument nach dem vorhergehenden Anspruch, **dadurch gekennzeichnet, dass** die teilreflektierende Beschichtung zumindest Punkte oder Raster umfasst, insbesondere aus einem Metall.

6. Dokument nach Anspruch 4, **dadurch gekennzeichnet, dass** die teilreflektierende Beschichtung entmetallisierte Punkte oder Raster enthält.

7. Dokument nach Anspruch 4, **dadurch gekennzeichnet, dass** die teilreflektierende Beschichtung eine Metallschicht umfasst, deren Dicke hinreichend gering ist, um eine Transmission von Licht durch diese Metallschicht zu erlauben.

8. Dokument nach dem vorhergehenden Anspruch, **dadurch gekennzeichnet, dass** die Metallschicht eine Dicke hat, die zwischen 50 nm und 150 nm liegt, insbesondere im Bereich von 100 nm.

9. Dokument nach einem der Ansprüche 3 bis 8, **dadurch gekennzeichnet, dass** die teilreflektierende Beschichtung irisierende Pigmente umfasst, die insbesondere ausgewählt sind aus: Perlmuttextrakten, Bleisalzen und Glimmer.

10. Dokument nach einem der Ansprüche 3 bis 9, **dadurch gekennzeichnet, dass** die teilreflektierende Beschichtung metallisierte oder entmetallisierte Punkte oder Raster umfasst, die auf dem Informationsträger (8) ausgebildet sind.

11. Dokument nach einem der Ansprüche 3 bis 10, **dadurch gekennzeichnet, dass** das Abdeckelement einen Träger (6; 10; 25) umfasst, insbesondere flexibel, auf welchem die teilreflektierende Beschichtung (7; 9; 28) aufgebracht ist.

12. Dokument nach dem vorhergehenden Anspruch, **dadurch gekennzeichnet, dass** der Informationsträger (8) von dem Träger (6; 10) getragen wird.

13. Dokument nach einem der Ansprüche 11 und 12, **dadurch gekennzeichnet, dass** der Träger transparent ist, beispielsweise aus einem Plastikmaterial, insbesondere aus Polyester.

14. Dokument nach einem der Ansprüche 11 bis 13, **dadurch gekennzeichnet, dass** es zwei Träger (6; 10) umfasst, zwischen welchen der Informationsträger (8) angeordnet ist.

15. Dokument nach einem der Ansprüche 11 bis 14, **dadurch gekennzeichnet, dass** der Träger zumindest teilweise, insbesondere vollständig, von einer Schicht des Dokuments umgeben ist.

16. Dokument nach einem der Ansprüche 11 bis 14, **dadurch gekennzeichnet, dass** der Träger an einer Seite des Dokuments zum Vorschein kommt.

17. Dokument nach einem der Ansprüche 1 bis 10, **dadurch gekennzeichnet, dass** es eine Mehrschichtstruktur (30) umfasst, die auf die Oberfläche des Dokuments übertragen wurde, wobei die Mehrschichtstruktur eine teilreflektierende Schicht und den Informationsträger umfasst.

18. Dokument nach einem der Ansprüche 1 und 2, **dadurch gekennzeichnet, dass** das Abdeckelement einen teilreflektierenden Film (41; 42; 46) umfasst, wobei der Informationsträger von dem teilreflektierenden Film getragen wird oder auf dem Dokument ausgebildet ist.

19. Dokument nach dem vorhergehenden Anspruch, **dadurch gekennzeichnet, dass** der teilreflektierende Film ein irisierender Film ist.

20. Dokument nach einem der vorhergehenden Ansprüche, **dadurch gekennzeichnet, dass** der Informationsträger einen Druck mit einer Druckfarbe umfasst, wobei der Druck ein Negativ- oder Positivdruck ist.

21. Dokument nach einem der vorhergehenden Ansprüche, **dadurch gekennzeichnet, dass** der Informationsträger zumindest eines der folgenden Motive trägt: ein Wort (20), eine Zeichnung, ein Symbol.

22. Dokument nach dem vorhergehenden Anspruch, **dadurch gekennzeichnet, dass** der Informationsträger mehrere identische Motive trägt, die in regelmäßigen oder zufälligen Abständen angeordnet sind und das Abdeckelement eine Mehrzahl von teilreflektierenden Fenstern umfasst sowie dadurch, dass die Fenster und die Motive regelmäßig übereinstimmen.

23. Dokument nach Anspruch 21, **dadurch gekennzeichnet, dass** der Informationsträger eine Mehrzahl von identischen Motiven trägt, die regelmäßig oder zufällig voneinander beabstandet sind, und dass das Abdeckelement eine Mehrzahl von teilreflektierenden Fenstern umfasst sowie dadurch, dass die Fenster und die Motive in unregelmäßiger Weise übereinstimmen.

24. Dokument nach einem der vorhergehenden Ansprüche, **dadurch gekennzeichnet, dass** das Abdeckelement eine zwischen 6 und 60 µm liegende Dicke hat.

25. Dokument nach einem der vorhergehenden Ansprüche, **dadurch gekennzeichnet, dass** das Abdeckelement eine Breite von mehr als 0,7 mm hat, vorzugsweise weniger als 60 mm, insbesondere zwischen 1 mm und 25 mm.

26. Dokument nach einem der vorhergehenden Ansprüche, umfassend zumindest eine faserige Schicht (2).

27. Dokument nach einem der vorhergehenden Ansprüche, welches eines der folgenden Elemente bildet: eine Banknote, ein Sicherheitspapier, einen Coupon, ein Wertdokument, ein Produkt- oder Markenschutzetikett, ein Nachverfolgbarkeitsetikett.

28. Bandstruktur (3; 3'; 40), die zum Einbetten in oder zumindest teilweisen Übertragen auf ein Dokument ausgelegt ist, welches eine Breite hat, die größer als diejenige der Struktur ist, wobei letztere **gekennzeichnet ist dadurch**, dass sie umfasst:
zumindest einen Informationsträger (8),
zumindest ein Abdeckelement (7; 9; 28; 41; 42) mit zumindest einem teilreflektierenden Bereich, der zumindest teilweise den Informationsträger abdeckt,
**dadurch** gekennzeichnet, dass das Abdeckelement eine teilreflektierende Beschichtung und ein die teilreflektierende Beschichtung tragenden Träger umfasst, wobei der Träger dazu ausgelegt ist, von der teilreflektierenden Beschichtung getrennt zu werden, nachdem die Struktur auf ein Dokument übertragen wurde.

29. Bandstruktur (3; 3'; 40), die zum Einbetten in oder zumindest teilweisen Übertragen auf ein Dokument mit einer Breite, die größer als diejenige der Struktur ist, ausgelegt ist, wobei letztere **gekennzeichnet ist dadurch**, dass sie umfasst:
zumindest eine Informationsträger (8),
zumindest ein Abdeckelement (7; 9; 28; 41; 42) mit zumindest einem teilreflektierenden Bereich, der zumindest teilweise den Informationsträger bedeckt, **dadurch** gekennzeichnet, dass das Abdeckelement einen teilreflektierenden Film umfasst, wobei der Informationsträger auf diesem teilreflektierenden Film ausgebildet ist.

## Claims

1. A security document and/or document of value (1; 45) comprising:
• at least one information vector (8; 20); and
• at least one masking element in the form of a strip (3; 3'; 40; 46) having at least one semi-reflecting region (7; 9; 28; 41; 42; 46) covering the information vector (8; 20) at least in part, the masking element being of a width that is less than the width of the document, **characterized by** the fact that the masking element (3) is semi-reflecting over a fraction only of its surface.

2. A document according to claim 1, **characterized by** the fact that the masking element (3) includes at least one light-opaque region (22) surrounding a semi-reflecting window (21).

3. A document according to any preceding claim, **characterized by** the fact that the masking element comprises a semi-reflecting coating (7; 9; 28).

4. A document according to the preceding claim, **characterized by** the fact that the semi-reflecting coating comprises a metal.

5. A document according to the preceding claim, **characterized by** the fact that the semi-reflecting coating comprises dots or a screen, in particular of a metal.

6. A document according to claim 4, **characterized by** the fact that the semi-reflecting coating comprises dots or screen where metal has been removed.

7. A document according to claim 4, **characterized by** the fact that the semi-reflecting coating comprises a layer of metal of thickness that is sufficiently small to enable light to be transmitted through said layer of metal.

8. A document according to the preceding claim, **characterized by** the fact that the layer of metal presents thickness lying in the range 50 nm to 150 nm, and in particular close to 100 nm.

9. A document according to any one of claims 3 to 8, **characterized by** the fact that the semi-reflecting coating comprises iridescent pigments, selected in particular from: extracts of mother-of-pearl; salts of lead; and micas.

10. A document according to any one of claims 3 to 9, **characterized by** the fact that the semi-reflecting coating comprises dots or a screen of metal or where metal has been removed implemented on the information vector (8).

11. A document according to any one of claims 3 to 10, **characterized by** the fact that the masking element comprises a support (6; 10; 25), in particular a flexible support, on which the semi-reflecting coating (7; 9; 28) is deposited.

12. A document according to the preceding claim, **characterized by** the fact that the information vector (8) is carried by the support (6; 10).

13. A document according to claim 11 or claim 12, **characterized by** the fact that the support is transparent, e.g. being made of plastics material, in particular of polyester.

14. A document according to any one of claims 11 to 13, **characterized by** the fact that it comprises two supports (6: 10) with the information vector (8) placed between them.

15. A document according to any one of claims 11 to 14, **characterized by** the fact that the support is embedded in a layer of the document, at least in part, and in particular completely.

16. A document according to any one of claims 11 to 14, **characterized by** the fact that the support comes flush with a face of the document.

17. A document according to any one of claims 1 to 10, **characterized by** the fact that it includes a multilayer structure (30) transferred onto the surface of the document, the multilayer structure comprising a semi-reflecting coating and the information vector.

18. A document according to one of claims 1 and 2, **characterized by** the fact that the masking element comprises a semi-reflecting film (41; 42; 46), the information vector being carried by the semi-reflecting film or made by the document.

19. A document according to the preceding claim, **characterized by** the fact that the semi-reflecting film is an iridescent film.

20. A document according to any preceding claim, **characterized by** the fact that the information vector comprises printing an ink, the printing being negative or positive.

21. A document according to any preceding claim, **characterized by** the fact that the information vector carries at least one of the following patterns: a word (20); a drawing; a symbol.

22. A document according to any preceding claim, **characterized by** the fact that the information vector carries a plurality of identical patterns that are spaced apart in regular or random manner and that the masking element includes a plurality of semi-reflecting windows, and by the fact that the windows and the patterns coincide in regular manner.

23. A document according to claim 21, **characterized by** the fact that information vector carries a plurality of identical patterns and that the masking element includes a plurality of semi-reflecting windows and by the fact that the windows and the patterns coincide in irregular manner.

24. A document according to any preceding claim, **characterized by** the fact that the masking element presents thickness lying in the range 6 µm to 60 µm.

25. A document according to any preceding claim, **characterized by** the fact that the masking element presents width greater than 0.7 mm, and preferably less than 60 mm, better lying in the range 1 mm to 25 mm.

26. A document according to any preceding claim, including at least one fiber layer (2).

27. A document according to any preceding claim, constituting one of the following elements: a banknote; a security paper; a coupon; a document of value; a label for protecting a trademark or goods; a traceability label.

28. A strip structure (3; 3'; 40) for being incorporated in or transferred at least in part onto a document of width greater than the width of the structure, the structure being **characterized by** the fact that it comprises:
• at least one information vector (8); and
• at least one masking element (7; 9; 28; 41; 42) having at least one semi-reflecting region covering the information vector at least in part, **characterized in that** the masking element comprises a semi-reflecting coating and support carrying the semi-reflecting coating, the support being arranged to be separated from the semi-reflecting coating after the structure has been applied onto a document.

29. A strip structure (3; 3'; 40) for being incorporated in or transferred at least in part onto a document of width greater than the width of the structure, the structure being **characterized by** the fact that it comprises:
• at least one information vector (8); and
• at least one masking element (7; 9; 28; 41; 42) having at least one semi-reflecting region covering the information vector at least in part, **characterized in that** the masking element comprises a semi-reflecting film, the information vector being made on this semi-reflecting film.
